# EUROPÄISCHE PATENTANMELDUNG

(11) **EP 1 746 366 A1**
(43) Veröffentlichungstag der Anmeldung: **24.01.2007**
(21) Anmeldenummer: 06015143.8
(22) Anmeldetag: 20.07.2006
(51) Int. Cl.: F25B 39/04, F28D 1/047, F28F 1/22, F28F 21/08

(54) **Rohr-/Blechverflüssiger für Kühl- und/oder Gefriergeräte**

(30) Priorität: 22.07.2005 DE 202005011535 U; 01.08.2005 DE 202005012048 U
(71) Anmelder: Liebherr-Hausgeräte Ochsenhausen GmbH, 88416 Ochsenhausen (DE)
(72) Erfinder: Blersch, Thomas, 88433 Schemmerhofen (DE)
(74) Vertreter: Thoma, Michael

(57) **Zusammenfassung**

Die vorliegende Erfindung betrifft einen Rohr-/Blechverflüssiger für einen Kühlkreislauf eines Kühl- und/oder Gefriergeräts, mit einem gebogenen Rohr, in dem das Kühlkreislaufmedium verflüssigbar ist, sowie einem Trägerpaneel aus Blech, an dem das Rohr befestigt ist. Erfindungsgemäß zeichnet sich der Rohr-/Blechverflüssiger dadurch aus, dass das Trägerpaneel aus Aluminiumblech besteht und das Rohr ein Stahlrohr ist. Die vorliegende Erfindung betrifft ferner ein Kühl- und/oder Gefriergerät mit einem solchen Rohr-/Blechverflüssiger.

## Beschreibung

Die vorliegende Erfindung betrifft einen Rohr-/Blechverflüssiger für einen Kühlkreislauf eines Kühl- und/oder Gefriergeräts, mit einem vorzugsweise mäanderförmig gebogenen Rohr, in dem das Kühlkreislaufmedium verflüssigbar ist, sowie einem Trägerpaneel aus Blech, an dem das Rohr befestigt ist.

Ein derartiger Rohr-/Blechverflüssiger für Kühl- und/oder Gefriergeräte ist beispielsweise aus der DE 20 2004 017 652 U1 bekannt. Üblicherweise bestehen solche Rückwandverflüssiger aus einem Stahlblech, auf das das mäanderförmig gebogene Stahlrohr aufgesetzt und befestigt wird, wobei regelmäßig sowohl das Stahlblech als auch das Stahlrohr lackiert werden. Da bei solchen Verflüssigern die Wärmeabfuhr begrenzt ist, muss das mäanderförmig gebogene Rohr eine entsprechend große Länge und das der Wärmeabfuhr an die Umgebung dienende Trägerpaneel aus Blech eine dementsprechend große Fläche aufweisen, damit das im Verdampfer des Kältekreislaufs verdampfte Kältemittel beim Durchströmen des Rohres ausreichend gekühlt und damit wieder verflüssigt wird. Die genannte DE 20 2004 017 652 U1 schlägt zur Verbesserung der Wärmeabfuhr vor, das mäanderförmig hin- und hergehende Verflüssigerrohr mit einem bestimmten Biegeradius zu versehen und damit den geraden Strecken einen vorbestimmten Abstand zu geben, da hierdurch eine einheitlichere Wärmeabstrahlung über die Fläche des Trägerpaneels erreicht werden soll. Nichtsdestotrotz bleibt die Wärmeabfuhr begrenzt und damit die notwendige Trägerpaneelfläche und Rohrlänge beachtlich.

Der vorliegenden Erfindung liegt hiervon ausgehend die Aufgabe zugrunde, einen verbesserten Verflüssiger der genannten Art zu schaffen, der Nachteile des Standes der Technik vermeidet und letzteren in vorteilhafter Weise weiterbildet. Insbesondere soll eine weiter verbesserte Wärmeabfuhr und/oder eine kleinere Baugröße des Verflüssigers erreicht werden.

Erfindungsgemäß wird diese Aufgabe durch einen Verflüssiger gemäß Anspruch 1 gelöst. Bevorzugte Ausgestaltungen der Erfindung sind Gegenstand der abhängigen Ansprüche.

Der vorliegenden Erfindung liegt die Überlegung zugrunde, dass die Wärmeabfuhr des Verdampfers einerseits durch eine Erhöhung der Wärmeleitfähigkeit des Trägerpaneels und andererseits durch eine Erhöhung des Wärmeübergangs von dem Verflüssigerrohr auf das Blech des Trägerpaneels wirkungsvoll verbessert werden kann, wobei sich beides in besonderem Maße durch eine spezielle Materialpaarung zwischen dem Material des Trägerpaneels und dem Material des Rohres erreichen lässt. Erfindungsgemäß besteht das Trägerpaneel aus einem Aluminiumblech, während das Rohr ein Stahlrohr oder ein Aluminiumrohr ist. Hierdurch kann gegenüber den bislang üblicherweise verwendeten Stahlrohren auf Stahlblechträgerpaneelen eine beträchtlich verbesserte Wärmeabfuhr des Verflüssigers erreicht werden. Zum einen besitzt das Aluminiumblech gegenüber den bislang üblichen Stahlblechen eine deutlich bessere Wärmeleitfähigkeit. Zum anderen kann durch die gewählte Materialpaarung ein sehr guter Wärmeübergang von den Rohren auf das Trägerpaneel erreicht werden. Insgesamt lässt sich hierdurch die notwendige Rohrlänge und die dementsprechend benötigte Trägerpaneelfläche deutlich reduzieren, so dass der Verflüssiger insgesamt kleiner baut. Zudem kann sein Gewicht deutlich reduziert werden.

Insbesondere kann das Rohr form- und/oder kraftschlüssig mit dem Trägerpaneel verbunden sein. Das Trägerpaneel kann nach einer vorteilhaften Ausführung der Erfindung gebogene Rohraufnahmekanäle besitzen, in die das Rohr eingelegt ist, so dass das Aluminiumblech das Rohr flächig umschmiegt. Hierdurch wird zum einen ein sehr guter Wärmeübergang zwischen dem Rohr und dem Aluminiumblech erreicht. Zum anderen können aufwendige Fügeschritte wie Aluminiumschweißen oder Löten vermieden werden, wodurch der Verflüssiger kostengünstig gefertigt werden kann.

Vorteilhafterweise umschmiegen die Rohraufnahmekanäle das Rohr im Querschnitt um mehr als 180°, so dass die Wärmeübergangsfläche und damit die Wärmeabfuhr besonders groß wird. Zudem wird hierdurch eine feste Verbindung zwischen Blech und Rohr sichergestellt. Vorteilhafterweise ist zwischen den Rohraufnahmekanälen und dem Rohr eine Press- bzw. Klemmpassung vorgesehen.

Das Rohr kann dabei grundsätzlich verschieden in den Rohraufnahmekanälen aufgenommen sein. Nach einer vorteilhaften Ausführung der Erfindung kann das Rohr im Bereich der Rohraufnahmekanäle in das Aluminiumblech eingerollt sein. Hierbei kann das Trägerpaneel grundsätzlich aus einem einzigen Blechbogen gefertigt sein, wobei es alternativ jedoch auch möglich ist, das Trägerpaneel aus mehreren Blechstücken zusammenzusetzen.

Das Trägerpaneel kann insbesondere dann aus mehreren einander überlappenden Blechstreifen bestehen, wenn das Rohr nicht in das Aluminiumblech eingerollt ist, sondern zwischen überlappenden Blechstreifen des Trägerpaneels aufgenommen ist. Hierdurch lässt sich ein vollständiges Umschließen des Rohres von dem Material des Trägerpaneels erreichen.

Wird als Verflüssigerrohr ein Stahlrohr verwendet, kann dieses grundsätzlich ein nacktes Stahlrohr ohne Oberflächenbeschichtung bzw. -behandlung sein. Alternativ ergibt sich eine besonders günstige Materialpaarung auch dann, wenn verzinktes Stahlrohr verwendet wird. Selbiges gilt für verzinntes Stahlrohr. Auch hierdurch lässt sich ein besonders günstiger Wärmeübergang erreichen.

Im Gegensatz zum Stand der Technik kann das Trägerpaneel aus Aluminiumblech und/oder das Verflüssigerrohr nach einer Ausführung der Erfindung unlackiert bleiben. Optional kann alternativ jedoch eine Lackierung vorgesehen werden.

Die Erfindung wird nachfolgend anhand eines bevorzugten Ausführungsbeispiels und zugehöriger Zeichnungen näher erläutert. In den Zeichnungen zeigen:
- Fig. 1:: eine perspektivische Darstellung eines Rohr-/Blechverflüssigers für den Kühlkreislauf eines Kühl- und/oder Gefriergeräts nach einer bevorzugten Ausführung der Erfindung,
- Fig. 2:: einen ausschnittsweisen Querschnitt durch den Verflüssiger aus Fig. 1, der zwei in das Blech des Trägerpaneels eingerollte Rohrabschnitte des Verflüssigers zeigt, und
- Fig. 3:: einen ausschnittsweisen Querschnitt durch den Verflüssiger aus Fig. 1, wobei nach einer alternativen Ausführung die Rohrstücke zwischen überlappenden Blechstreifen des Trägerpaneels eingeschlossen sind.

Der in Figur 1 gezeigte Verflüssiger 1 umfasst ein im wesentlichen plattenförmiges Trägerpaneel 2 sowie ein damit verbundenes Verflüssigerrohr 3, das mäanderförmig hin- und hergeführt ist und einen Einlass 4 sowie einen Auslass 5 besitzt. Beim Durchströmen des mäanderförmig geführten Rohres gibt das Kältemittel die aufgenommene Wärme über das Verflüssigerrohr 3 an das Trägerpaneel 2 und über dieses an die Umgebung ab, so dass das Verdampfermedium bzw. das Kältemittel abgekühlt und wieder verflüssigt wird, bis es über den Auslass 5 in die nachfolgende Funktionseinheit des Kältekreislaufs wieder eingeleitet wird.

Das Trägerpaneel 2 ist aus einem Blech aus Aluminium oder einer Aluminiumlegierung gefertigt. Das Rohr 3 kann nach einer Ausführung der Erfindung ebenfalls aus Aluminium oder einer Aluminiumlegierung bestehen. Alternativ kann als Verflüssigerrohr 3 auch ein Stahlrohr verwendet werden, das nach einer Ausführung der Erfindung verzinkt oder nach einer alternativen Ausführung der Erfindung verzinnt sein kann.

Wie die Figuren 2 und 3 zeigen, ist das Verflüssigerrohr 3 nicht einfach auf das Trägerpaneel 2 des Verflüssigers aufgelegt. Vielmehr besitzt das Trägerpaneel 2 sich im wesentlichen geradlinig erstreckende Rohraufnahmekanäle 6, in die das Verflüssigerrohr 3 eingelegt ist und in denen das Verflüssigerrohr 3 von dem Blech des Trägerpaneels 2 umschmiegt wird, so dass sich einerseits eine große Berührungsfläche zwischen Trägerpaneel 2 und Verflüssigerrohr 3 ergibt und andererseits das Verflüssigerrohr 3 form- und/oder kraftschlüssig in den Rohraufnahmekanälen 6 gehalten wird.

Bei der Ausführung nach Figur 2 ist dabei das Rohr 3 in das Blech des Trägerpaneels 2 eingerollt. Wie Figur 2 zeigt, ist im Bereich eines jeden Rohraufnahmekanals 6 das Blech des Trägerpaneels 2 rinnenförmig gefalzt bzw. gebogen, so dass das Blech des Trägerpaneels 2 das Rohr 3 in einem Bereich von etwa 270° umschließt. Bei der Ausführung nach Figur 2 ist das Trägerpaneel 2 im wesentlichen aus einem einstückigen Aluminiumblech gefertigt.

Bei der Ausführung nach Figur 3 ist das Trägerpaneel 2 aus mehreren einander überlappenden Blechstreifen gefertigt, wobei zwischen zwei überlappenden Blechstreifen 7 und 8 jeweils ein Rohraufnahmekanal 6 ausgebildet ist und das entsprechende Verflüssigerrohrstück vollständig von dem Blech des Trägerpaneels 2 umschlossen wird (vgl. Figur 3).

## Patentansprüche

1. Rohr-/Blechverflüssiger für einen Kühlkreislauf eines Kühl- und/oder Gefriergeräts, mit einem gebogenen Rohr (3), in dem das Kühlkreislaufmedium verflüssigbar ist, sowie einem Trägerpaneel (2) aus Blech, an dem das Rohr (3) befestigt ist, **dadurch gekennzeichnet, dass** das Trägerpaneel (2) aus Aluminiumblech besteht und das Rohr (3) ein Stahlrohr ist.

2. Rohr-/Blechverflüssiger für einen Kühlkreislauf eines Kühl- und/oder Gefriergeräts, mit einem gebogenen Rohr (3), in dem das Kühlkreislaufmedium verflüssigbar ist, sowie einem Trägerpaneel (2) aus Blech, an dem das Rohr (3) befestigt ist, **dadurch gekennzeichnet, dass** das Trägerpaneel (2) aus Aluminiumblech besteht und das Rohr (3) ein Aluminiumrohr ist.

3. Rohr-/Blechverflüssiger nach einem der vorhergehenden Ansprüche, wobei das Rohr (3) form- und/oder kraftschlüssig mit dem Trägerpaneel (2) verbunden, insbesondere von dessen Blech gehalten ist.

4. Rohr-/Blechverflüssiger nach einem der vorhergehenden Ansprüche, wobei das Trägerpaneel (2) gebogene Rohraufnahmekanäle (6) umfasst, in die das Rohr (3) eingesetzt und in denen das Rohr (3) von dem Blech flächig umschmiegt ist.

5. Rohr-/Blechverflüssiger nach dem vorhergehenden Anspruch, wobei die Rohraufnahmekanäle (6) das Rohr (3) im Querschnitt um mehr als 180° umschmiegen.

6. Rohr-/Blechverflüssiger nach einem der beiden vorhergehenden Ansprüche, wobei das Rohr (3) im Bereich der Rohraufnahmekanäle (6) in das Blech eingerollt ist.

7. Rohr-/Blechverflüssiger nach Anspruch 4 oder 5, wobei das Rohr (3) im Bereich der Rohraufnahmekanäle (6) zwischen überlappenden Blechstreifen (7, 8) des Trägerpaneels (2) eingeschlossen ist.

8. Rohr-/Blechverflüssiger nach einem der vorhergehenden Ansprüche, wobei das Stahlrohr verzinkt ist.

9. Rohr-/Blechverflüssiger nach einem der Ansprüche 1 bis 7, wobei das Stahlrohr verzinnt ist.

10. Rohr-/Blechverflüssiger nach einem der Ansprüche 1 bis 7, wobei das Stahlrohr unbeschichtet ist.

11. Rohr-/Blechverflüssiger nach einem der vorhergehenden Ansprüche, wobei das Blech und/oder das Rohr (3) unlackiert sind.

12. Rohr-/Blechverflüssiger nach einem der Ansprüche 1 bis 10, wobei das Blech und/oder das Rohr (3) lackiert sind.

13. Kühl- und/oder Gefriergerät mit einem Rohr-/Blechverflüssiger (1) nach einem der vorhergehenden Ansprüche.
